# EUROPÄISCHE PATENTSCHRIFT

(11) **EP 0 700 311 B1**
(45) Veröffentlichungstag und Bekanntmachung des Hinweises auf die Patenterteilung: **12.03.1997**
(21) Anmeldenummer: 94913780.6
(22) Anmeldetag: 11.05.1994
(51) Int. Cl.: A63C 9/081, A63C 9/086, A63C 9/02

(54) **SKIBINDUNGSANORDNUNG ZUM FESTLEGEN EINES SKISCHUHS AUF EINEM SKI, INSBESONDERE TOUREN- ODER LANGLAUF-SKI**
SKI BINDING DEVICE FOR SECURING A SKI BOOT ON A SKI, IN PARTICULAR A TOURING OR CROSS-COUNTRY SKI
DISPOSITIF DE FIXATION DE SKI SERVANT A FIXER UNE CHAUSSURE DE SKI SUR UN SKI, NOTAMMENT UN SKI DE RANDONNEE OU SKI DE FOND

(30) Priorität: 27.05.1993 DE 4317735; 11.11.1993 DE 4338590
(43) Veröffentlichungstag der Anmeldung: 13.03.1996
(73) Patentinhaber: ROTTEFELLA AS, N-0883 Oslo 8 (NO)
(72) Erfinder: HAUGLIN, Bernt-Otto, N-3440 Röyken (NO); JOHNSON, Rod, N-1370 Asker (NO)
(74) Vertreter: Popp, Eugen, Dr.
(86) Internationale Anmeldenummer: IB9400105
(87) Internationale Veröffentlichungsnummer: WO9427692

(56) Entgegenhaltungen:
- CH-A- 634 755
- DE-A- 3 421 499
- DE-A- 3 443 243
- FR-A- 1 271 671

## Beschreibung

Die Erfindung betrifft eine Skibindungsanordnung zum Festlegen eines Skischuhes auf einem Ski, insbesondere Touren- oder Langlaufski, mit einer Verriegelungsvorrichtung zum Festlegen des vorderen Endes des Skischuhes auf dem Ski derart, daß der Mittelfuß und der Fersenabsatz frei von der Skideckfläche angehoben werden kann, wobei die Verriegelungsvorrichtung auf einer Halteplatte befestigbar oder diese um eine zur Skideckfläche senkrechte Achse gegen die Wirkung von federbeaufschlagten Elementen einer Rasteinrichtung seitlich ausschwenkbar angeordnet ist, und zwar soweit, daß sie vollständig vom Ski freikommt.

Eine derartige Sicherheitsbindung ist zum Beispiel bekannt aus der DE 29 07 365 C2 oder DE 33 10 739 C2. Die bekannten Bindungen der genannten Art zeichnen sich entweder durch eine fest am Ski verankerte Halteplatte oder durch Halteplatten aus, die zwar beim Auslösen vollständig vom Ski freikommen, dann jedoch um einen Drehpunkt seitlich ausschwenken, der im hinteren Bereich der Halteplatte oder gar am hinteren Ende derselben liegt. Um bei dieser letztgenannten Ausführungsform ein Auslösen der Bindung sicherzustellen, müssen Schuh und Halteplatte durch im Mittelfußbereich angeordnete Halteelemente in Drehmoment übertragendem Eingriff stehen, um das notwendige Auslösemoment auf die Halteplatte übertragen zu können. Dies bedeutet, daß ein Auslösen der Bindung bei angehobenem Mittelfuß und angehobener Ferse nicht sichergestellt ist; das in diesem Fall nur auf die verriegelte Schuhspitze ausgeübte Drehmoment reicht zum Entriegeln der Halteplatte nicht aus. Die Folge können Zehen- oder Mittelfußbrüche sein.

Die gleichen Folgen können bei Sicherheitsskibindungen mit fest am Ski verankerten Halteplatten auftreten.

Der vorliegenden Erfindung liegt daher die Aufgäbe zugrunde, eine Skibindungsanordnung der eingangs genannten Art zu schaffen, die auch bei angehobenem Mittelfuß bzw. angehobener Ferse funktionssicher auslöst, wobei gleichzeitig auf eine äußerst kompakte Bauweise geachtet wird.

Diese Aufgabe wird durch die kennzeichnenden Merkmale des Anspruches 1 gelöst. Dementsprechend ist erfindungsgemäß die Halteplatte mit ihrem vordersten Ende um dieses seitlich ausschwenkbar am Ski oder an einem auf der Skideckfläche montierten Halteteil abgestützt, während die Rasteinrichtung dem hinteren Ende der Halteplatte zugeordnet ist. Durch dieses konstruktive Prinzip ist ein Auslösen der Halteplatte bzw. Bindung auch dann gewährleistet, wenn zum Beispiel bei angehobener Ferse nur auf die auf der Halteplatte verriegelte Schuhspitze ein Drehmoment ausgeübt wird. Die Funktionssicherheit der erfindungsgemäßen Skibindungsanordnung ist daher gegenüber bekannten Anordnungen erheblich erhöht, ohne daß zusätzliche Konstruktionselemente erforderlich sind, die die Kompaktheit der Bindungsanordnung beeinträchtigen könnten.

Vorzugsweise ist zwischen dem vorderen und hinteren Ende der Halteplatte diese zusätzlich durch eine zu den Seiten hin offene, auf der Skideckfläche befestigte Gleitführung gehalten wobei die Gleitführung den Schwenkradius der Halteplatte um deren vorderstes Ende festlegt. Durch diese Maßnahme ist die Schwenkbewegung der Halteplatte definiert. Des weiteren läßt sich durch diese Maßnahme die vom Ski freigekommene Halteplatte wieder gut in ihre Ausgangsposition zurückbringen bzw. zurückschwenken. Schließlich ist damit auch noch gewährleistet, daß die Halteplatte bei geringem seitlichen Ausschwenken sofort vom Ski freikommt. Sehr häufig wird bei leichteren Stürzen die Halteplatte nur geringfügig seitlich ausgeschwenkt, so daß sie vom Ski überhaupt nicht freikommt und somit in einfacher Weise wieder in ihre Raststellung zurückgeschwenkt werden kann.

Eine besonders einfache und funktionssichere Konstruktion zeichnet sich dadurch aus, daß das Schwenklager der Halteplatte an deren vorderstem Ende durch eine nach vorne vorspringende Bogenlasche einerseits und einen komplementären, nach hinten hin offenen Laschen-Aufnahmeschlitz andererseits gebildet ist. Der Laschen-Aufnahmeschlitz besitzt eine Doppelfunktion. Er dient zum einen zum sicheren Halten des vorderen Endes der Halteplatte und zum anderen als deren vorderes Schwenklager.

In alternativer Ausgestaltung hierzu kann das Schwenklager der Halteplatte an deren vorderstem Ende durch eine nach vorne vorspringende Lasche einerseits und einen nach hinten hin offenen Laschen-Aufnahmeschlitz andererseits gebildet sein, derart, daß die Lasche in dem Laschen-Aufnahmeschlitz in Skilängsrichtung bewegbar, insbesondere verschiebbar, ist. Dies hat neben den zuvor aufgezeigten Vorteilen den zusätzlichen Vorteil, eines Biegeausgleichs. Aufgrund der Tatsache, daß nämlich der Ski, insbesondere Touren- oder Langlaufski, im Bereich seiner Skibindungsanordnung im entlasteten Zustand nach unten, hin zu dem vorderen sowie hinteren Ende des Skis gewölbt, im belasteten Zustand hingegen nahezu in eine Ebene geformt ist, sind konstruktive Maßnahmen zum Längenausgleich der auf der Skideckfläche befestigten Skibindungsanordnung im Bezug auf die durch die Durchbiegung des Skis hervorgerufene Längenausdehnung des Skis in Skilängsrichtung besonders vorteilhaft. Einerseits bleibt der Ski insbesondere im Bereich der Skibindungsanordnung mit der Folge eines verbesserten Laufkomforts ausgesprochen elastisch. Andererseits erhält der Ski wegen der verminderten Einleitung von äußeren Kräften und damit zusammenhängen Spannungen über die Skibindungsanordnung an sich auf diese Weise eine wesentlich erhöhte Lebensdauer.

Im Rahmen dessen weisen die Lasche zwei seitliche, einander diametral gegenüberliegende Bogenflächen und der Laschen-Aufnahmeschlitz zwei ebenfalls seitliche, einander diametral gegenüberliegende und mit den beiden Bogenflächen der Lasche zusammenwirkende Anlageflächen auf. In der Praxis hat es sich in diesem Zusammenhang als ausgesprochen zweckmäßig erwiesen, daß die Lasche mit den Bogenflächen der Halteplatte über ein Wegstrecke von etwa 0,5 mm bis 5 mm, insbesondere von ungefähr 1 mm bis 3 mm, vorzugsweise von etwa 2 mm, in dem Aufnahmeschlitz mit den Anlageflächen in Skilängsrichtung verschiebbar ist.

Die skiseitigen Teile der oben erwähnten Gleitführung sowie die skiseitigen Teile der Rasteinrichtung können entweder unmittelbar auf der Skideckfläche oder vorzugsweise auf einer auf der Skideckfläche montierbaren Basisplatte befestigt werden.

Bei einer bevorzugten konkreten Ausführungsform ist die Gleitführung der Halteplatte durch eine im Abstand unterhalb desselben angeordnete, insbesondere geschraubte Bogenführungsplatte einerseits und einem von dieser untergriffenen komplementären und auf der Basisplatte montierten Bogenführungselement andererseits gebildet, wobei das Bogenführungselement ebenfalls plattenartig ausgebildet ist, um eine insgesamt niedrige Bauhöhe der Bindungsanordnung zu gewährleisten. Am hinteren Ende der Bogenführungsplatte, die sich unterhalb der Halteplatte befindet und dementsprechend von dieser abgedeckt ist, ist eine Rastkerbe oder dergleichen Vertiefung ausgebildet, die mit einem entsprechenden Rastelement der Rasteinrichtung zusammenwirkt.

Die erfindungsgemäße Bindungsanordnung eignet sich insbesondere zur Montage von sogenannten Telemark-Bindungen, wobei die entsprechenden Schuh-Verriegelungselemente auf der Halteplatte montiert sind.

Bezüglich weiterer konstruktiver Details der erfindungsgemäßen Bindungsanordnung wird auf die Unteransprüche sowie auf die nachstehende Beschreibung eines Ausführungsbeispiels anhand der beigefügten Zeichnungen verwiesen. Diese zeigt in
- Fig. 1: eine erste Ausführungsform einer erfindungsgemäß ausgebildeten Skibindungsanordnung in Draufsicht;
- Fig. 2: die Skibindungsanordnung gemäß Fig. 1 in Seitenansicht, und
- Fig. 3: eine zweite Ausführungsform einer erfindungsgemäß ausgebildeten Skibindungsanordnung in Draufsicht.

Die in den Figuren 1 und 2 schematisch dargestellte erste Ausführungsform einer Skibindungsanordnung dient zum Festlegen eines Skischuhes auf einem Ski, insbesondere Touren- oder Langlaufski. Sie umfaßt eine nicht dargestellte Verriegelungsvorrichtung zum Festlegen des vorderen Endes des Skischuhs auf dem Ski derart, daß der Mittelfuß und der Fersenabsatz frei von der Skideckfläche angehoben werden kann. Die Verriegelungsvorrichtung, insbesondere Telemark-Verriegelungsvorrichtung, ist auf einer Halteplatte 10 befestigbar. Diese Halteplatte ist um eine zur Skideckfläche senkrechte Achse gegen die Wirkung von federbeaufschlagten Elementen - hier Rastscheibe 12 - einer Rasteinrichtung 11 seitlich ausschwenkbar angeordnet, und zwar soweit, daß sie nach einem vorbestimmten Schwenkwinkel vollständig vom Ski freikommt.

Die Halteplatte 10 ist bei der dargestellten ersten Ausführungsform mit ihrem vordersten Ende 13 um dieses seitlich ausschwenkbar an einem auf der Skideckfläche montierten Halteteil 14 abgestützt. Die Rasteinrichtung 11 ist dem hinteren Ende der Halteplatte 10 zugeordnet. Die senkrechte Schwenkachse der Halteplatte 10 befindet sich also am vordersten Ende 13 der Halteplatte 10. Zwischen dem vorderen und hinteren Ende der Halteplatte 10 ist diese zusätzlich durch eine zu den Seiten hin offene Gleitführung 15 gehalten, wobei die Gleitführung 15 den Schwenkradius R der Halteplatte um deren vorderstes Ende 13 festlegt.

Wie insbesondere der Fig. 1 entnommen werden kann, ist das Schwenklager der Halteplatte 10 an deren vorderstem Ende 13 durch eine nach vorne vorspringende Bogenlasche 16 einerseits und einen komplementären, nach hinten hin offenen Laschen-Aufnahmeschlitz 17 andererseits gebildet. Der Grund des Aufnahmeschlitzes 17 ist also komplementär zum vorderen Ende der Bogenlasche 16 ausgebildet. Der Laschen-Aufnahmeschlitz 17 ist bei der dargestellten Ausführungsform an der hinteren Stirnseite des Halteteils 14 ausgebildet, welches mit drei Schrauben 18 auf der Skideckfläche 19 des nicht dargestellten Skis befestigbar ist.

Der Radius R_{BL} der Bogenlasche 16 beträgt etwa 1/5 bis 1/10, im vorliegenden Fall etwa 1/6 des durch die Gleitführung 15 definierten Schwenkradius R der Halteplatte 10.

Die Rasteinrichtung 11 weist ein am Ski beweglich angeordnetes und durch zwei Federn 20 vorgespanntes Rastelement, nämlich eine um eine senkrecht zur Skideckfläche 19 drehbar gelagerte Rastscheibe 12 auf. Die Rastscheibe 12 ist durch die Federn 20 in Skilängsrichtung nach vorne, das heißt zur Halteplatte 10 hin vorgespannt. Wie Fig. 2 sehr gut erkennen läßt, erstreckt sich die Halteplatte 10 nach hinten über einen Teil der Rasteinrichtung 11 unter Abdeckung desselben hinweg. Nur die Federn 20 und eine Einrichtung 21 zum Verstellen der Federvorspannung stehen über das hintere Ende der Halteplatte 10 nach hinten vor.

Der Rastscheibe 12 ist eine Rastkerbe 22 an der Halteplatte 10, hier einem unterhalb der Halteplatte 10 angeordneten Gleitführungselement 23 derselben zugeordnet. Entsprechend Fig. 2 weist die Rastscheibe 12 eine Umfangsnut 24 zur Aufnahme der komplementären Rastkerbe 22 auf. Damit ist eine zusätzliche Sicherung der Halteplatte 10 in deren Gebrauchsstellung gegen ein Abheben nach oben erreicht.

Die skiseitigen Teile 25 der oben erwähnten Gleitführung 15 sowie die skiseitigen Teile - nämlich Rastscheibe 12, Lagergabel 26 für die Rastscheibe, Federn 20 und Einstellvorrichtung 21 - der Rasteinrichtung 11 sind auf einer auf der Skideckfläche 19 montierbaren Basisplatte 27 befestigt. Damit wird eine äußerst kompakte und stabile Baueinheit erhalten, die die Basisplatte 27, Halteplatte 10, Gleitführung 15 sowie Rasteinrichtung 11 umfaßt.

Die Gleitführung 15 der Halteplatte 10 ist bei der dargestellten Ausführungsform durch eine im Abstand unterhalb derselben angeordnete, nämlich angeschraubte (Verbindungsschraube 28) Bogenführungsplatte 23 einerseits und einem von dieser untergriffenen komplementären auf der Basisplatte 27 montierten Bogenführungselement 25 andererseits gebildet. Letzteres besteht aus einem Material mit geringem Reibungswiderstand, insbesondere Kunststoff, wie Tetrafluorkohlenwasserstoff (Teflon,). Wie bereits oben dargelegt, ist am hinteren Ende der Bogenführungsplatte 23 die der Rastscheibe 12 der Rasteinrichtung 11 zugeordnete Rastkerbe 22 ausgebildet. Die Bogenführungsplatte 23 ist skiseitig bzw. auf der Basisplatte über eine Schicht 29 mit geringem Reibungswiderstand, insbesondere eine Kunststoff-, wie Tetrafluorkohlenwasserstoff (Teflon,)-Schicht, gleitend abgestützt. Die Schicht 29 ist bei der dargestellten Ausführungsform integraler Bestandteil des auf der Basisplatte 27 montierten Bogenführungselements 25.

Die Basisplatte 27 ist mit mehreren Schrauben 30, 31 auf der Skideckfläche 19 des Skis befestigbar, wobei die Anordnung dieser Schrauben 30, 31 sich in verrasteter Gebrauchsstellung der Halteplatte 10 mit in dieser angeordneten Gewindebohrungen 32 zur Befestigung der Schuh-Verriegelungsvorrichtung, insbesondere einer Telemark-Bindung, decken. Damit kann die Befestigung der Basisplatte 27 und damit der gesamten Bindungsanordnung auf der Skideckfläche 19 des Skis durch die Gewindebohrungen 32 in der Halteplatte 10 hindurch erfolgen. Durch diese Gewindebohrungen 32 hindurch werden die Schraublöcher in die Skideckfläche 19 des Skis gebohrt. Des weiteren erfolgt das Einschrauben der Basisplatten-Befestigungsschrauben in die in die Skideckfläche gebohrten Schraublöcher durch die vorgenannten Gewindebohrungen 32 hindurch. Die Anordnung der den Befestigungsschrauben 30, 31 zugeordneten Gewindebohrungen 32 in der Basisplatte 27 sowie der Gewindebohrungen 32 in der Halteplatte 10 entspricht vorzugsweise der Norm-Anordnung für die Befestigung einer Bindung auf einem Touren- oder Langlaufski, insbesondere der Norm für die Befestigung einer Telemark-Bindung auf einem Ski.

Die Basisplatte 27 selbst ist dabei über eine vordere Schraube 30 und eine Gewindebohrung 32 der Halteplatte 10 unbeweglich auf der Skideckfläche 19 des Skis befestigt. Die weiteren Schrauben 31 hingegen durchgreifen die Basisplatte 27 mittels eines sich in Skilängsrichtung erstreckenden Langloches 33, um eine Längenausdehnung des Skis bei dessen Durchbiegung während seiner Gewichtsbelastung zu ermöglichen. Die Langlöcher 33 in der Basisplatte 27 stellen insoweit eine axiale Relativbewegung zwischen der Basisplatte 27 und dem Ski sicher. Von den Langlöchern 33 ist in Figur 1 jedoch lediglich dasjenige am hinteren Ende der Basisplatte 27 sichtbar.

Das Bogenführungselement 25 ist auf der Basisplatte 27 mittels Schrauben oder Nieten 34 befestigt. Ähnlich erfolgt die Befestigung der Rasteinrichtung 11 auf der Basisplatte 27 durch Schrauben oder Nieten 34. Die Befestigung der Bogenführungsplatte 23 an der Unterseite der Halteplatte 10 erfolgt ebenfalls durch Schrauben oder Nieten 28.

Die Halteplatte 10, Bogenführungsplatte 23, Basisplatte 25, Rasteinrichtung 11 bestehen vorzugsweise aus nicht rostendem Metall. Das vordere Halteteil 14 kann entweder aus Metall oder für den Skibau geeignetem Kunststoff bestehen.

Die in der Figur 3 schematisch dargestellte weitere Ausführungsform einer Skibindungsanordnung dient ebenfalls zum Festlegen eines Skischuhes auf dem Ski, insbesondere Touren- oder Langlaufski. Die Ausführungsform der Skibindungsanordnung nach Figur 3 entspricht im wesentlichen derjenigen Ausführungsform nach den Figuren 1 und 2. Insoweit sind gleiche Bauteile mit den selben Bezugsziffern versehen.

Die zweite Ausführungsform der Skibindungsanordnung nach Figur 3 unterscheidet sich von derjenigen nach den Figuren 1 und 2 lediglich durch das Schwenklager der Halteplatte 10 im Bereich an deren vorderstem Ende 13. Demnach ist das Schwenklager der Halteplatte 10 an deren vorderstem Ende 13 zum einen durch eine nach vorne vorspringende Lasche 16' und zum anderen durch einen nach hinten hin offenen Laschen-Aufnahmeschlitz 17' derart ausgebildet, daß die Lasche 16' in dem Laschen-Aufnahmeschlitz 17' in Skilängsrichtung gemäß Doppelpfeil 35 bewegbar bzw. verschiebbar ist. Hierdurch lassen sich - auch bereits geringe - Längenausdehnungen des Skis im Bereich der Skibindungsanordnung während einer Gewichtsbelastung auf zuverlässige Weise ausgleichen, indem zwischen der Lasche 16' und dem Aufnahmeschlitz 17' eine axiale Relativbewegung stattfinden kann.

Wie aus Figur 3 deutlich hervorgeht, weist die Lasche 16' zwei seitliche, einander diametral gegenüberliegende Bogenflächen 16'' auf. Der Laschen-Aufnahmeschlitz 17' ist demgegenüber mit zwei seitlichen, einander diametral gegenüberliegenden und mit den beiden Bogenflächen 16'' der Lasche 16' zusammenwirkenden Anlageflächen 17'' versehen. Auf diese Weise ist die Lasche 16' mit den Bogenflächen 16'' der Halteplatte 10 in dem Aufnahmeschlitz 17' mit den Anlageflächen 17'' gemäß Doppelpfeil 35 in Skilängsrichtung bewegbar bzw. verschiebbar, und zwar vorzugsweise über eine Wegstrecke 36 von etwa 0,5 mm bis 5mm, insbesondere von ungefähr 1 bis 3, vorteilhafter Weise von etwa 2 mm.

## Patentansprüche

1. Skibindungsanordnung zum Festlegen eines Skischuhs auf einem Ski, insbesondere Touren- oder Langlaufski, mit einer Verriegelungsvorrichtung zum Festlegen des vorderen Endes des Skischuhs auf dem Ski derart, daß der Mittelfuß und der Fersenabsatz frei von der Skideckfläche (19) angehoben werden können, wobei die Verriegelungsvorrichtung auf einer Halteplatte (10) befestigbar und diese um eine zur Skideckfläche (19) senkrechte Achse gegen die Wirkung von federbeaufschlagten Elementen (12) einer Rasteinrichtung (11) seitlich ausschwenkbar angeordnet ist, und zwar soweit, daß sie vollständig vom Ski freikommt,
dadurch **gekennzeichnet**,
daß die Halteplatte (10) mit ihrem vordersten Ende (13) um dieses seitlich ausschwenkbar am Ski oder an einem auf der Skideckfläche (19) montierten Halteteil (14) abgestützt ist, während die Rasteinrichtung (11) dem hinteren Ende der Halteplatte (10) zugeordnet ist.

2. Anordnung nach Anspruch 1,
dadurch **gekennzeichnet**,
daß zwischen dem vorderen und hinteren Ende der Halteplatte (10) diese zusätzlich durch eine zu den Seiten hin offene Gleitführung (15) gehalten ist, wobei die Gleitführung (15) den Schwenkradius (R) der Halteplatte (10) um deren vorderstes Ende (13) festlegt.

3. Anordnung nach Anspruch 1 oder 2,
dadurch **gekennzeichnet**,
daß das Schwenklager der Halteplatte (10) an deren vorderstem Ende (13) durch eine nach vorne vorspringende Bogenlasche (16) einerseits und einem komplementären, nach hinten hin offenen Laschen-Aufnahmeschlitz (17) andererseits gebildet ist.

4. Anordnung nach Anspruch 1 und/oder 2,
dadurch **gekennzeichnet**,
daß das Schwenklager der Halteplatte (10) an deren vorderstem Ende (13) durch eine nach vorne springende Lasche (16') einerseits und einem nach hinten hin offenen Laschen-Aufnahmeschlitz (17') andererseits gebildet ist, derart, daß die Lasche (16') in dem Laschen-Aufnahmeschlitz (17') in Skilängsrichtung bewegbar ist.

5. Anordnung nach Anspruch 4,
dadurch **gekennzeichnet**,
daß die Lasche (16') zwei seitliche einander diametral gegenüberliegende Bogenflächen (16'') und der Laschen-Aufnahmeschlitz (17') zwei seitliche einander diametral gegenüberliegende und mit den beiden Bogenflächen (16'') der Lasche (16') zusammenwirkende Anlageflächen (17'') aufweisen.

6. Anordnung nach Anspruch 5,
dadurch **gekennzeichnet**,
daß die Lasche (16') mit den Bogenflächen (16'') der Halteplatte (10) über eine Wegstrecke (36) von etwa 0,5 mm bis 5 mm, insbesondere von ungefähr 1 mm bis 3mm, vorzugsweise von etwa 2 mm innerhalb des Aufnahmeschlitzes (17') in Skilängsrichtung verschiebbar ist.

7. Anordnung nach einem der Ansprüche 2 bis 6,
dadurch **gekennzeichnet**,
daß der Radius (R_{BL}) der Bogenlasche (16) bzw. der beiden Bogenflächen (16'') der Lasche (16') etwa 1/5 bis 1/10, insbesondere etwa 1/6 des durch die Gleitführung (15) definierten Schwenkradius (R) der Halteplatte (10) beträgt.

8. Anordnung nach einem der Ansprüche 1 bis 7,
dadurch **gekennzeichnet**,
daß die Rasteinrichtung (11) ein entweder an der Halteplatte (10) oder am Ski, bevorzugt an letzterem beweglich angeordnetes und durch eine Feder (20) oder dergleichen elastisches Element vorgespanntes Rastelement, insbesondere Rastkugel oder eine um eine senkrecht zur Skideckfläche (19) drehbar gelagerte Rastscheibe (12) aufweist.

9. Anordnung nach einem der Ansprüche 1 bis 8,
dadurch **gekennzeichnet**,
daß sich die Halteplatte (10) nach hinten über wenigstens einen Teil der Rasteinrichtung (11) unter Abdeckung desselben hinweg erstreckt.

10. Anordnung nach Anspruch 8 oder 9,
dadurch **gekennzeichnet**,
daß dem Rastelement, insbesondere der Rastscheibe (12), eine Rastkerbe (22) oder dergleichen Vertiefung an der Halteplatte (10) zugeordnet ist.

11. Anordnung nach einem der Ansprüche 1 bis 10,
dadurch **gekennzeichnet**,
daß die Federbeaufschlagung der Rasteinrichtung (11) einstellbar ist (Einstellvorrichtung 21).

12. Anordnung nach einem der Ansprüche 8 bis 11,
dadurch **gekennzeichnet**,
daß bei Verwendung einer Rastscheibe (12) diese eine Umfangsnut (24) zur Aufnahme der komplementären Rastkerbe (22) oder dergleichen an der Halteplatte (10) aufweist.

13. Anordnung nach einem der Ansprüche 2 bis 12,
dadurch **gekennzeichnet**,
daß die skiseitigen Teile (25) der Gleitführung (15) sowie die skiseitigen Teile (26, 12, 20, 21) der Rasteinrichtung (11) auf einer auf der Skideckfläche (19) montierbaren Basisplatte (27) befestigbar sind.

14. Anordnung nach einem der Ansprüche 2 bis 13,
dadurch **gekennzeichnet**,
daß die Gleitführung (15) der Halteplatte (10) durch eine im Abstand unterhalb desselben angeordnete, insbesondere angeschraubte (Verbindungsschrauben 28) Bogenführungsplatte (23) einerseits und ein von dieser untergriffenes komplementäres und auf der Basisplatte (27) montiertes Bogenführungselement (25) andererseits gebildet ist.

15. Anordnung nach Anspruch 14,
dadurch **gekennzeichnet**,
daß am hinteren Ende der Bogenführungsplatte (23) die dem Rastelement (12) der Rasteinrichtung (11) zugeordnete Rastkerbe (22) oder dergleichen ausgebildet ist.

16. Anordnung nach Anspruch 14 oder 15,
dadurch **gekennzeichnet**,
daß die Bogenführungsplatte (23) über eine Schicht (29) mit geringem Reibungswiderstand, insbesondere eine Kunststoff-, wie Tetrafluorkohlenwasserstoff -Schicht, auf der Basisplatte (27) gleitend abgestützt ist.

17. Anordnung nach einem der Ansprüche 14 bis 16,
dadurch **gekennzeichnet**,
daß das Bogenführungselement (25) aus einem Material mit geringem Reibungswiderstand, insbesondere Kunststoff, wie Tetrafluorkohlenwasserstoff, besteht, wobei das Bogenführungselement (25) mit der Stützschicht (29) für die Bogenführungsplatte (23) vorzugsweise einstückig verbunden ist.

18. Anordnung nach einem der Ansprüche 13 bis 17,
dadurch **gekennzeichnet**,
daß die Basisplatte (27) mit Schrauben (30, 31) auf der Skideckfläche (19) des Skis befestigbar ist, wobei die Anordnung dieser Schrauben (30, 31) bzw. der entsprechenden Bohrungen in der Basisplatte (27) sich in verrasteter Gebrauchsstellung der Halteplatte (10) mit der Anordnung der in der Halteplatte (10) ausgebildeten Gewindebohrungen (32) zur Befestigung der Schuh-Verriegelungsvorrichtung auf der Halteplatte (10) decken.

19. Anordnung nach Anspruch 18,
dadurch **gekennzeichnet**,
daß die Anordnung der Befestigungsschrauben (30, 31) bzw. der Gewindebohrungen (32) in der Halteplatte (10) der genormten Lochanordnung für die Befestigung einer Telemark-Bindung bzw. -Verriegelungsvorrichtung entspricht.

## Claims

1. Ski binding arrangement for fixing a ski boot on a ski, especially a touring or cross-country ski, with a locking device for fixing the front end of the ski boot on the ski in such a way that the middle of the foot and the heel can be raised free from the top surface of the ski (19), the locking device being capable of being fastened to a retaining plate (10) and this plate being arranged so as to be capable of being swung out to the side about an axis perpendicular to the top surface of the ski (19) against the effect of spring-loaded members (12) of a snap-in device, and to such an extent that it comes completely off the ski,
**characterised in that**
the retaining plate (10) is supported with its foremost end (13) capable of being swung out around same to the side of the ski or on a retaining part (14) mounted on the top surface of the ski (19), whilst the snap-in device (11) is allocated to the rear end of the retaining plate (10).

2. Arrangement according to claim 1,
**characterised in that**
between the front and rear end of the retaining plate (10) said plate is additionally held by a slideway (15) open towards the sides, the slideway (15) fixing the swivel radius (R) of the retaining plate (10) around its foremost end (13).

3. Arrangement according to claim 1 or 2,
**characterised in that**
the swivel bearing of the retaining plate (10) at its foremost end (13) is formed on the one hand by a curved lug (16) projecting forwards and on the other hand by a complementary lug-receiving slot (17), open towards the rear.

4. Arrangement according to claim 1 and/or 2,
**characterised in that**
the swivel bearing of the retaining plate (10) at its foremost end (13) is formed by a lug (16') springing forwards on the one hand and by a lug-receiving slot (17') on the other hand, in such a way that the lug (16') can be moved in the lug-receiving slot (17') in the longitudinal direction of the ski.

5. Arrangement according to claim 4,
**characterised in that**
the lug (16') has two side curved surfaces (16'') lying diametrically opposite one another and the lug-receiving slot (17') has two side bearing surfaces (17'') lying diametrically opposite one another and cooperating with the two curved surfaces (16'') of the lug (16').

6. Arrangement according to claim 5,
**characterised in that**
the lug (16') with the curved surfaces (16'') of the retaining plate (10) can be slid in the longitudinal direction of the ski over a distance (36) of approximately 0.5 mm to 5 mm, and in particular 1 mm to 3 mm, preferably 2 mm, within the receiving slot (17').

7. Arrangement according to one of claims 2 to 6,
**characterised in that**
the radius (R_{BL}) of the curved lug (16) or of the two curved surfaces (16'') of the lug (16') is approximately 1/5 to 1/10, especially approximately 1/6 of the swivel radius (R) of the retaining plate (10) defined by the slideway (15).

8. Arrangement according to one of claims 1 to 7,
**characterised in that**
the snap-in device (11) has a snap-in member, arranged either on the retaining plate (10) or on the ski, preferably on the latter, and pretensioned by a spring (20) or similar resilient member, the snap-in member comprising especially snap-in balls or a locking disk (12) pivotally mounted perpendicular to the top surface of the ski (19).

9. Arrangement according to one of claims 1 to 8.
**characterised in that**
the retaining plate (10) extends rearward over at least a portion of the snap-in device (11), covering same.

10. Arrangement according to claim 8 or 9,
**characterised in that**
a snap-in groove (22) or similar indentation on the retaining plate (10) is allocated to the snap-in member, especially to the locking disk (12).

11. Arrangement according to one of claims 1 to 10,
**characterised in that**
the force of the springs in the snap-in device (11) can be adjusted (adjustment device 21).

12. Arrangement according to one of claims 8 to 11,
**characterised in that**
when a locking disk (12) is used, said disk has a circumferential groove (24) to receive the complementary snap-in groove (22) or similar on the retaining plate (10).

13. Arrangement according to one of claims 2 to 22,
**characterised in that**
the ski-side portions (25) of the slideway (15) and the ski-side portions (26, 12, 20, 21) of the snap-in device (11) are capable of being fastened to a base plate (27) which can be mounted on the top surface of the ski (19).

14. Arrangement according to one of claims 2 to 13,
**characterised in that**
the slideway (15) of the retaining plate (10) is formed on the one hand by a curved guide plate (23) which is arranged, especially screwed on (connecting screws 28), at a distance under the retaining plate, and, on the other hand, by a complementary curved guide member (25) mounted on the base plate (27) and gripped from below by the curved guide plate (23).

15. Arrangement according to claim 14,
**characterised in that**
the snap-in groove (22) or similar allocated to the snap-in member (12) of the snap-in device (11) is formed on the rear end of the curved guide plate (23).

16. Arrangement according to claim 14 or 15,
**characterised in that**
the curved guide plate (23) is supported to slide on the base plate (27) via a layer (29) with low friction resistance, especially a plastics layer such as a tetrafluorohydrocarbon layer.

17. Arrangement according to one of claims 14 to 16,
**characterised in that**
the curved guide member (25) consists of a material with low friction resistance, especially plastics, such as tetrafluorohydrocarbon, the curved guide member (25) being preferably connected in one piece with the supporting layer (29) for the curved guide plate (23).

18. Arrangement according to one of claims 13 to 17,
**characterised in that**
the base plate (27) can be fastened on the top surface (19) of the ski with screws (30,31), the arrangement of these screws (30,31) or of the corresponding bore holes in the base plate (27) being covered, in the locked operational position of the retaining plate (10), by the arrangement of the screw thread bore holes (32) formed in the retaining plate (10) for fastening the boot locking device on the retaining plate (10).

19. Arrangement according to claim 18,
**characterised in that**
the arrangement of the fastening screws (30,31) or of the screw thread bore holes (32) in the retaining plate (10) corresponds to the standard hole arrangement for the fastening of a Telemark binding or locking device.

## Revendications

1. Dispositif de fixation de ski pour fixer une chaussure de ski sur un ski, en particulier sur un ski de fond ou de randonnée, muni d*'*un dispositif de verrouillage pour fixer l*'*extrémité frontale de la chaussure de ski sur ce ski de telle sorte que la partie médiane du pied et le talon puissent être librement levés de la surface supérieure du ski (19), ce dispositif de verrouillage étant susceptible d*'*être fixé sur une plaque de retenue (10), celle-ci étant agencée de telle sorte qu*'*elle soit articulée en rotation vers le côté autour d*'*un axe perpendiculaire à la surface supérieure du ski (19) à l*'*encontre de l*'*effet d*'*un élément (12) élastique appartenant à un dispositif de déclenchement (11), et ceci jusqu*'*à ce que cette plaque se libère effectivement totalement du ski, caractérisé en ce que la plaque de retenue (10) est en butée contre le ski, ou contre une pièce de retenue (14) montée sur la surface supérieure (19) du ski, par son extrémité frontale (13) autour de laquelle elle est articulée vers le côté, alors que le dispositif de déclenchement (11) est agencé en l*'*extrémité arrière de la plaque de retenue (10).

2. Dispositif selon la revendication 1, caractérisé en ce que la plaque de retenue (10) est de plus accrochée entre son extrémité frontale et arrière par un rail de guidage (15) s*'*ouvrant sur le côté, ce rail de guidage établissant le rayon d*'*articulation (R) de la plaque de retenue (10) autour de son extrémité frontale (13).

3. Dispositif selon la revendication 1 ou 2, caractérisé en ce que l*'*articulation en l'extrémité frontale (13) de la plaque de retenue (10) est réalisée d*'*une part par une languette arrondie (16) proéminente vers l*'*avant, et d*'*autre part par une rainure de réception de languette (17) complémentaire ouverte en direction de l*'*arrière.

4. Dispositif selon la revendication 1 ou 2, caractérisé en ce que l*'*articulation en l'extrémité frontale (13) de la plaque de retenue (10) est formée d*'*une part d*'*une languette (16*'*) se prolongeant vers l*'*avant et d*'*autre part d*'*une rainure de réception de languette (17*'*) s*'*ouvrant vers l*'*arrière de telle sorte que la languette (16*'*) est mobile au sein de la rainure de réception de languette (17*'*) dans le sens longitudinal du ski.

5. Dispositif selon la revendication 4, caractérisé en ce que la languette (16*'*) présente deux faces latérales arquées (16*''*) diamétralement opposées, et en ce que la rainure de réception de languette (17*'*) présente deux surfaces d*'*appui latérales (17'') diamétralement opposées et interagissant avec les deux faces arquées (16*''*) de la languette (16*'*).

6. Dispositif selon la revendication 5, caractérisé en ce que la languette (16*'*) de la plaque de retenue (10) avec ses deux faces arquées (16'') est mobile dans le sens longitudinal du ski à l*'*intérieur de la rainure de réception (17*'*) sur une distance (36) comprise entre 0,5 mm à 5 mm, en particulier environ 1 mm jusqu*'*à 3 mm et de préférence de l*'*ordre 2 mm.

7. Dispositif selon l*'*une des revendications 2 à 6, caractérisé en ce que le rayon (R_{BL}) de la languette arrondie (16), respectivement des deux faces arquées (16'') de la languette (16*'*), représente entre 1/5 et 1/10, de préférence environ 1/6 du rayon d*'*articulation (R) de la plaque de retenue (10) telle que définie par le rail de guidage (15).

8. Dispositif selon l*'*une des revendications 1 à 7, caractérisé en ce que le dispositif de déclenchement (11) comprend un élément de déclenchement agencé de manière mobile soit sur la plaque de retenue (10) soit, et de préférence, sur le ski, cet élément de déclenchement étant sous tension par l*'*action d*'*un ressort (20) ou élément élastique similaire, cet élément de déclenchement étant plus particulièrement une bille de déclenchement ou un disque de déclenchement (12) installé mobile en rotation selon un axe perpendiculaire à la surface supérieure du ski (19).

9. Dispositif selon l*'*une des revendications 1 à 8, caractérisé en ce que la plaque de retenue (10) s*'*étend vers l*'*arrière au-dessus d*'*au moins une partie du dispositif de déclenchement (11) pour former un couvercle.

10. Dispositif selon la revendication 8 ou 9, caractérisé en ce que l*'*élément de déclenchement, en particulier le disque de déclenchement (12), est agencé contre un cran (22) de déclenchement ou autre renfoncement similaire de la plaque de retenue (10).

11. Dispositif selon l*'*une des revendications 1 à 10, caractérisé en ce que l*'*effet élastique du dispositif de déclenchement (11) est réglable (par un dispositif de réglage (21)).

12. Dispositif selon l*'*une des revendications 8 à 11, caractérisé en ce que lorsqu*'*un disque de déclenchement (12) est employé, celui-ci présente une rainure périphérique (24) pour recevoir le cran de déclenchement complémentaire (22) ou la partie similaire de la plaque de retenue (10).

13. Dispositif selon l*'*une des revendications 2 à 12, caractérisé en ce que les parties (25) côté ski du rail de guidage (15) ainsi que les parties côté ski (26,12,20,21) du dispositif de déclenchement (11) sont fixées sur une plaque de base (27) susceptible d*'*être montée sur la surface supérieure (19) du ski.

14. Dispositif selon l*'*une des revendications 2 à 13, caractérisé en ce que le rail de guidage (15) de la plaque de retenue (10) est composé d*'*une part par une plaque de guidage arquée (23) agencée avec un écartement sous la plaque de retenue (10), en particulier vissée (vis de liaison 28), et d*'*autre part d*'*un élément de guidage arqué (25) monté sur la plaque de base (27) et engagé de manière complémentaire avec la plaque de guidage arquée (23).

15. Dispositif selon la revendication 14, caractérisé en ce que le cran de déclenchement (22), ou similaire, en correspondance avec l*'*élément de déclenchement (12) du dispositif de déclenchement (11) est formé dans l*'*extrémité arrière de la plaque de guidage arquée (23).

16. Dispositif selon la revendication 14 ou 15, caractérisé en ce que la plaque de guidage arquée (23) repose en glissement au-dessus de la plaque de base (27) sur une couche (29) présentant une résistance de frottement faible, notamment une couche de plastique tel qu*'*un polytétrafluoroéthylène.

17. Dispositif selon l*'*une des revendications 14 à 16, caractérisé en ce que l*'*élément de guidage arqué (25) est réalisé en un matériau présentant une résistance de frottement faible, en particulier en un plastique tel que le polytétrafluoroéthylène, faisant que l*'*élément de guidage arqué (25) peut avantageusement être réalisé d*'*un seul tenant avec la couche d*'*appui (29) de la plaque de guidage arquée (23).

18. Dispositif selon l*'*une des revendications 13 à 17, caractérisé en ce que la plaque de base (27) peut être fixée sur la face supérieure (19) du ski par des vis (30,31) dont leurs agencements, respectivement les perçages correspondants de la plaque de base (27), correspondent aux agencements des perçages (32) filetés réalisés dans la plaque de retenue (10) pour fixation du dispositif de verrouillage de la chaussure sur la plaque de retenue (10), agencements en correspondance lorsque la plaque de retenue (10) est en position d*'*utilisation enclenchée.

19. Dispositif selon la revendication 18, caractérisé en ce que l*'*agencement des vis de fixation (30,31), respectivement les perçages filetés (32) de la plaque de retenue (10), correspondent aux agencements d*'*orifices normalisés pour la fixation d*'*une liaison-Télémark, respectivement du dispositif de verrouillage.
